# EUROPÄISCHE PATENTSCHRIFT

(11) **EP 0 882 417 B1**
(45) Veröffentlichungstag und Bekanntmachung des Hinweises auf die Patenterteilung: **30.07.2003**
(21) Anmeldenummer: 98109641.5
(22) Anmeldetag: 27.05.1998
(51) Int. Cl.: A47C 9/00

(54) **Barhocker**
Bar-stool
Tabouret de bar

(30) Priorität: 02.06.1997 DE 29709558 U
(43) Veröffentlichungstag der Anmeldung: 09.12.1998
(62) Teilanmeldung aus: 00128276.3
(73) Patentinhaber: GLÖCKL, Josef, 85551 Kirchheim (DE)
(72) Erfinder: GLÖCKL, Josef, 85551 Kirchheim (DE)
(74) Vertreter: Sperling, Rüdiger, Dipl.-Ing.

(56) Entgegenhaltungen:
- WO-A-97/27785
- US-A- 4 348 051
- US-A- 4 807 841
- US-A- 5 044 587

## Beschreibung

Die Erfindung betrifft einen Barhocker gemäß dem Oberbegriff des Anspruchs 1, vgl. WO-A-96 24273.

Nicht kipp- und rückstellbare Barhocker sind allgemein bekannt. Sie haben den Nachteil, daß man auf ihnen sehr statisch sitzt. An langen Abenden erschlafft die Rückenmuskulatur der Benutzer wodurch diese eine ungünstige Sitzhaltung einnehmen. Ein Großteil der Bevölkerung übt untertags im Büro eine sitzende Tätigkeit aus, welche ebenfalls zur Degeneration der Rückenmuskulatur beiträgt. Sitzen insbesondere solche Personen mit bereits geschwächter Rückenmuskulatur auch abends auf statischen Barhockern, so führt dies meist zu einer ungünstigen Sitzhaltung und daraus resultierenden Rückenschmerzen. Durch eine anhaltende, gleichmäßige Fehlbelastung der Bandscheiben werden diese äußerst schlecht durchblutet, was bleibende Rückenschäden zur Folge haben kann.

Diese Nachteile sind weitgehend überwunden bei kipp- und rückstellbare Barhocker. Durch das federnde Zwischenteil schwingt der Barhocker auch bei der kleinsten Bewegung in seine Längsachse, so daß die Rückenmuskulatur ständig in Bewegung bleibt und darüber hinaus auch die Bandscheibe keine statische Belastung erfährt.

Dadurch, daß das Zwischenteil am Fußteil kippbar und rückstellbar gehaltert ist, pendelt der Benutzer stets leicht hin und her. Hierdurch bleibt die Rückenmuskulatur ebenfalls stets leicht in Bewegung und die Bandscheibe wird gut durchblutet.

Beim Sitzen auf solchen verbesserten, Barhockern kommt aber nachteilig hinzu, daß die Beine schräg nach unten hängen und somit die meisten Benutzer dazu neigen, ein Hohlkreuz auszubilden. Wird diese Sitzhaltung als unbequem empfunden, so stützt sich der Barbesucher auf der Bar selbst ab, was wiederum zu einer sehr einseitigen Belastung der Bandscheibe führt.

Die Aufgabe der Erfindung ist es daher, einen Barhocker dahingehend zu verbessern, daß dieser ein gesundes Sitzen ermöglicht.

Die Aufgabe wird erfindungsgemäß dadurch gelöst, daß das Fußteil einen feststehenden Schaft aufweist, an dem Schaft einen Fußring angeordnet ist. Der Gelenkpunkt zwischen Fußteil und Zwischenteil liegt am oberen Ende des Schafts.

Durch den feststehenden Schaft wird gewährleistet, daß der Gelenkpunkt nicht zu weit von der Sitzfläche entfernt und somit die Pendelbewegung auf ein günstiges Ausmaß begrenzt ist. Würde der Pendelpunkt hingegen am Boden liegen, wäre bei einem Barhocker der Pendelweg zu groß und eine sichere Benutzung durch ungewohnte Personen nicht mehr möglich.

Wobei der Fußring in der Höhe verstellbar ist, so daß eine optimale Abstimmung auf den Benutzer vorgenommen werden kann. Der Benutzer kann somit seine Füße auf dem Fußring abstellen und hat trotz pendelnden Gesäßes und Oberkörper einen sicheren ruhigen Halt durch das Aufsetzen seiner Füße auf den Ring.

Eine bevorzugte Ausführungsvariante sieht vor, daß das federnde Zwischenteil aus einer zentralen Säule und einer Federkonstruktion besteht, wobei im Kraftfluß des Sitzgewichts die zentrale Säule und die Federkonstruktion in Reihe geschaltet sind.

Durch die Reihenschaltung der beiden Teile kann die zentrale Säule höhenverstellbar ausgebildet werden, ohne daß die Federung um die Längsachse beeinträchtigt wird.

Bei dieser vorteilhaften Ausführungsvariante ist es weiter vorteilhaft, daß die zentrale Säule und die Federkonstruktion konzentrisch angeordnet sind und zwischen der zentralen Säule und der Federkonstruktion eine Lagerführung ausgebildet ist. Durch die konzentrische Anordnung von zentraler Säule und Federkonstruktion ist es möglich, in einer relativ kompakten Anordnung die Reihenschaltung von zentraler Säule und Federkonstruktion zu realisieren. Dies ist deshalb von großer Bedeutung, da - wie oben bereits erwähnt - der Kippunkt nicht zu weit von der Sitzfläche entfernt liegen darf und somit eine bloße Aneinanderreihung von zentraler Säule und Federkonstruktion den Kipppunkt zu weit in Richtung Fußteil verlegen würde.

Die Federkonstruktion weist vorteilhafterweise eine dynamische und statische Federaufnahme auf, zwischen denen eine Feder eingespannt ist. Durch diesen relativ simplen Aufbau ist es möglich, eine günstige Normteilfeder zu verwenden.

Vorteilhafterweise ist die zentrale Säule als eine in ihrer Länge verstellbare Federsäule ausgebildet, wie z.B. einer Gasfeder und weist mindestens eine vertikale Führungsbahn auf, welche mit der Lagerführung zusammenwirkt.

Die Lagerführung umfaßt günstigerweise eine im Höhenabstand angeordnete zweiteilige Lagerung, wobei als Lagerelemente vorzugsweise Kugeln oder Rollen Verwendung finden.

In einer besonders bevorzugten Ausführungsform sind die Lagerelemente federbelastet gegen die Führungsbahn gedrückt. Bei der Verwendung von nicht federbeaufschlagten Lagerelementen sind bei der Pendel- und Schwingbewegung Fertigungsungenauigkeiten stark spürbar und wirken sich beim aktiv-dynamischen Sitzen sehr störend aus.

Günstig ist es, pro Lagerung mindestens zwei Lagerelemente an der Führungsbahn anzuordnen.

Die Lagerelemente sind hierbei vorteilhafterweise in Lagerelementaufnahmen gehaltert, wobei die Lagerelementaufnahmen entweder über Druckfedern, oder über einen elastisch verformbaren Bereich, oder über einen elastisch verformbaren Vorsprung die Lagerelemente auf die Führungsbahn drücken. Die Druckfedern bzw. der elastisch verformbare Bereich bzw. die Vorsprünge drücken die Lagerelemente radial nach innen.

Die Führungsbahn ist günstigerweise als Rohr ausgebildet, dessen erstes Ende mit dem unteren Ende der Federsäule und dessen zweites Ende mit dem dynamischen Ende der Federaufnahme verbunden ist.

Des weiteren ist es günstig, zwischen dem Führungsbahnrohr und der Federsäule, welche vorzugsweise als Gasfeder ausgebildet ist, eine Gleitlagerbuchse anzuordnen. Bei einer aktiv-dynamischen kontinuierlichen Pendel-Schwingbewegung um die Längsachse des Zwischenteils federt in erster Linie die Federkonstruktion und nur minimal die Gasfeder, so daß die Gleitlagerbuchse in erster Linie bei der Höhenverstellung zum Einsatz gelangt.

Die Lagerführung ist vorzugsweise an einem Standbeingrundkörper angeordnet in welchem die Lageraufnahmen federbeaufschlagt und radial verschieblich gehalten sind. Durch die federbeaufschlagten Lagerelemente werden Maßungenaugigkeiten ausgeglichen und es erfolgt somit ein gleichmäßiges störungsfreies und nahezu lautloses Schwingen um die Längsachse des Zwischenteils.

Der Standbeingrundkörper ist vorzugsweise über eine Keilverbindung auf den Schaft am Fußteil aufsteckbar.

Günstig ist es, daß der Abstand zwischen der dynamischen und der statischen Federaufnahme eingestellt werden kann. Hierzu ist am Standbeingrundkörper eine verdrehbare Überwurfmutter als Federauflage ausgebildet, über welche sich die Feder vorspannen läßt. Durch das Vorspannen der Feder läßt sich der Pendelhocker auf das Gewicht der Personen einstellen, so daß die Sitzfläche beim Aufsetzen nicht unangenehm weit oder gering absinkt. Dieser Vorspannmechanismus ist vorteilhafterweise über eine verdrehbare Überwurfmutter am Standbeingrundkörper ausgebildet, über welche durch Drehen der Überwurfmutter die Feder vorgespannt bzw. entspannt werden kann.

Die Rückstellvorrichtung ist günstigerweise als Schwingmetall zwischen dem Zwischenteil und dem Fußteil ausgebildet und kann über ein Handrad in der Rückstellkraft eingestellt werden.

Die Erfindung wird nachfolgend anhand in der Zeichnung dargestellter Ausführungsbeispiele näher erläutert.

Es zeigt:
- Fig. 1: den Pendelhocker in einer Seitenansicht sowie in einem Halbschnitt,
- Fig. 2: den unteren Abschnitt des Zwischenteils aus Fig. 1 in einer größeren Ansicht,
- Fig. 3: den Bereich des Zwischenteils mit der Lagerführung,
- Fig. 4a: den Querschnitt durch das Zwischenteil im Bereich der Lagerführung,
- Fig. 4b: einen vergrößerten Ausschnitt aus der Fig. 4a ,
- Fig. 4c: eine Ausführungsvariante zu Fig. 4b,.
- Fig. 5: eine Schrägansicht von Schaft und Fußring, und
- Fig. 6: einen Querschnitt einer Variante des Schaftes.

Fig. 1 zeigt eine Seitenansicht sowie einen Halbschnitt eines Pendelhockers, bestehend aus einem Sitzteil 1, einem Zwischenteil 3 und einem Fußteil 2. Das Zwischenteil 3 weist eine zentralen Säule 4 sowie eine Federkonstruktion 5 auf und ist an seinem unteren Ende im Fußteil 2 kippbar und rückstellbar gehaltert. Die zentrale Säule 4 ist als höhenverstellbare Federsäule 10, in der Regel als Gasfeder ausgebildet. Das Sitzteil 1 ist mit der Federsäule 10 über eine Steckverbindung 22 fest verbunden und kann sich durch ein Lager 23 am unteren Ende der Federsäule 10 um die Längsachse dieser Federsäule drehen. Zur Höhenverstellung der Sitzfläche 1 ist an der Unterseite ein Hebel 24 angeordnet, welcher bei Betätigung so auf die Federsäule einwirkt, daß diese in bekannter Weise in der Höhe eingestellt werden kann. Die zentrale Säule 4 umfaßt des weiteren eine vertikale Führungsbahn 11, welche als die Federsäule 10 umgebendes Rohr ausgebildet und am unteren Ende mit der Federsäule 10 über das Lager 23 drehbar verbunden ist.

Zur Erzielung des gewünschten aktiv-dynamischen Sitzverhaltens ist der zentralen Säule 4 im Kraftfluß die Federkonstruktion 5 in Reihe nachgeschaltet.

Eine umgekehrte Anordnung, bei der der Kraftfluß erst über die Federkonstruktion und dann über die zentrale Säule erfolgt, ist ebenso möglich.

Die Federkonstruktion 5 besteht aus einer statischen Federaufnahme 8, einer Feder 9 sowie einer dynamischen Federaufnahme 7. Die dynamische Federaufnahme 7 ist fest mit dem oberen Ende der Führungsbahn 11 verbunden. Für die Relativbewegung zwischen der zentralen Säule 4 und der Federkonstruktion 5 ist zwischen der Federkonstruktion 5 und der Führungsbahn 11 eine Lagerführung 6 ausgebildet. Die Lagerführung 6 besteht im dargestellten Ausführungsbeispiel aus zwei Lagerungen 12, welche in dem oberen Halterungsteil eines Standbeingrundkörpers 15 gehalten sind. Der Standbeingrundkörper 15 bildet das untere Ende der zentralen Säule 4 und wird über eine Keilverbindung 16 auf die Konstruktion des Fußteils 2 aufgesteckt. Der Standbeingrundkörper 15 weist in seinem unteren Bereich ein Außengewinde auf, auf welches eine Überwurfmutter 17 aufgeschraubt ist, welche gleichzeitig als Auflage für die Feder 9 dient. Durch die Überwurfmutter 17 kann die Feder 9 vorgespannt werden und somit die Länge, um welche die Sitzfläche 1 bei Belastung absinkt, auf das Gewicht der benützenden Person abgestimmt werden.

Das Zwischenteil 3 wird über die Keilverbindung 16 auf eine Rückstellvorrichtung 21 am Fußteil 2 aufgesteckt. Die Rückstellvorrichtung 21 ist als Schwingmetall ausgebildet und besteht aus einem im wesentlichen rohrförmigen Oberteil 25, dessen oberes Ende zur Keilverbindung 16 dient und einem Unterteil 27, welches fest an einem Arm 31 des Fußteils 2 befestigt ist. Auf das Unterteil 27 ist ein Schaft 40 aufgesteckt. Der Schaft 40 ist an der Unterseite innerhalb des Unterteils 27 aufgenommen und umgreift an der Oberseite tassenförmig das Oberteil 25. Zwischen der Oberseite des Schaftes 40 und dem Oberteil 25 ist ein elastisches Material 26 vorgesehen. Dieses ist sowohl zwischen den Stirnflächen als auch zwischen den Seitenwänden angeordnet. Das Oberteil 25, der Schaft 40 sowie das Unterteil 27 sind über eine Schraube 29 miteinander verbunden, wobei über eine mit der Schraube 29 zusammenwirkenden Einstellmutter 28 die Rückstellvorrichtung 21 vorgespannt und somit die Rückstellkraft eingestellt werden kann. In einer in Fig. 1 dargestellten Ausführungsvariante ist zwischen dem Kopf der Schraube 29 und dem Oberteil 25 ein weiteres elastischen Element 30 angeordnet, welches das Verhalten der Rückstellvorrichtung 21 weicher und komfortabler gestaltet.

An der zylinderischen Außenseite des Schaftes 40 ist über eine Manschette 52 ein Fußring 50 befestigt. Die Manschette 52 weist eine Gewindebohrung mit einer Stellschraube 53 auf, über welche der Fußring 50 an dem Schaft 40 arretiert wird. Durch Lösen der Stellschraube 53 kann der Fußring 50 im Bereich des Schaftes 40 in der Höhe eingestellt werden.

Das Fußteil 2 ist in der Regel als nahezu geschlossener Ring ausgebildet, an welchem zentral über den Arm 31 die Rückstellvorrichtung 21 und somit das Zwischenteil und das Sitzteil gehaltert sind. Bei Belastung verformt sich der Arm 31 elastisch, so daß der Pendelhocker über eine reibungsfördernde Kontakteinrichtung 33 am unteren Abschluß der Rückstelleinrichtung 21 auf den Boden gepreßt wird.

Im ringförmigen Fußteil 2 des Pendelhockers sind Rollen oder Kugeln 34 angeordnet, welche bei Belastung in das Fußteil 2 einfedern. Es könnten auch sogen. Rollen oder Kugeln nach DIN-Norm verwendet werden, welche im ausgefederten Zustand arretiert sind, bei leichter Belastung ein Verschieben des Pendelhockers zulassen und bei vollkommener Belastung in das Fußteil 2 einfedern.

Fig. 2 zeigt den unteren Teil des Zwischenteils 3 sowie die Rückstellvorrichtung 21 des Pendelhockers aus Fig. 1 in vergrößerter Darstellung. Der Fußring 50 ist in dieser Ansicht nicht dargestellt. Beim aktiv-dynamischen Schwingen um die Längsachse des Zwischenteils 3 entsteht eine Relativbewegung zwischen der Führungsbahn 11 und der Federkonstruktion 5. Diese Relativbewegung wird durch die bereits oben erwähnte Lagerführung 6 zwischen der Federkonstruktion 5 und der Führungsbahn 11 ermöglicht. Diese Lagerführung 6 wird in den nachfolgenden Figuren näher erläutert. Im ausgefederten Zustand wird der Weg der Feder 9 durch einen Anschlag 35 am unteren Ende der vertikalen Führungsbahn 11 begrenzt. Dieser Anschlag 35 wirkt mit einem Absatz am Standbeingrundkörper 15 zusammen. Um die Wegbegrenzung nach oben lautlos zu gestalten ist zwischen dem Standbeingrundkörper 15 und dem Anschlag 35 ein Gummiring 36 zwischengeschaltet. Für die Wegbegrenzung nach unten ist oberhalb des Kopfes der Schraube 29 ein elastischer Anschlag 32 vorgesehen.

Fig. 3 zeigt den Abschnitt des Zwischenteils, in welchem die Lagerführung 6 angeordnet ist. Die Lagerführung 6 besteht im dargestellten Ausführungsbeispiel aus zwei Lagerungen 12, die im Standbeingrundkörper 15 gehalten sind und mit der Führungsbahn 11 zusammenwirken. Die Lagerungen 12 weisen pro Ebene jeweils vier am Umfang der Führungsbahn 11 verteilte Lagerelemente 13 auf, wobei diese Lagerelemente 13 entweder als Rollen oder als Kugeln ausgebildet sein können. (Siehe hierzu auch Fig. 4a). Im dargestellten Ausführungsbeispiel sind die Lagerelemente 13 als Rollen ausgebildet, deren Rollenachsen beidseitig in Lagerelementaufnahmen 18 aufgenommen sind. Diese Lagerelementaufnahmen 18 sind im Standbeingrundkörper 15 zu einem gewissen Maß radial verschieblich gehalten und in Richtung der Führungsbahn 11 federbeaufschlagt. Zur Federbeaufschlagung sind zwei Ausführungsvarianten dargestellt. In der ersten Ausführungsvariante stützen sich die Lagerelementaufnahmen 18 über Druckfedern 19 an einem den Standbeingrundkörper 15 umgebenden Rohr 37 ab und drücken somit die Lagerelemente 13 in Richtung der Führungsbahn 11. Das Rohr 37 ist von oben über den oberen rohrförmigen Bereich des Standbeingrundkörpers 15 gesteckt und wirkt mit dem Standbeingrundkörper 15 zur Fixierung Lagerungen 12 zusammen.

Beim zweiten Ausführungsbeispiel weisen die Lagerelementaufnahmen 18 jeweils einen elastischen Vorsprung 20 auf, welcher durch seine elastische Verformung ebenfalls die Lagerelementaufnahmen 18 und somit die Lagerelemente 13 gegen die Führungsbahn 11 drückt.

Fig. 4a zeigt einen Schnitt durch die bereits unter Fig. 3 beschriebene Lagerung 12, Fig. 4b einen vergrößerten Ausschnitt aus Fig. 4a, wobei diese Ausführungsvariante die Federbeaufschlagung der Lagerelemente 13 über Druckfedern 19 darstellt, welche sich an dem Rohr 37 abstützen.

Fig. 4c gibt denselben Ausschnitt wie in Fig. 4b wieder, jedoch in einer anderen Ausführungsvariante. In Fig. 4c weisen die Lageraufnahmen 18 den elastischen Vorsprung 20 auf, welcher sich ebenso an dem Rohr 37 abstützt und somit die Lagerelemente 13 gegen die Führungsbahn 11 drückt.

Fig. 5 zeigt eine Schrägansicht des Schaftes 40 mit aufgestecktem Fußring 50. Der Schaft 40 ist im wesentlichen zylindrisch ausgebildet und weist an seinem unteren Ende einen Absatz 41 auf. Mit seinem unteren Ende kann der Schaft 40 paßgenau in das Unterteil 27 eingesteckt werden, so daß sich insgesamt eine glatte zylindrische Außenfläche ergibt. Am oberen Ende (in der Figur nicht zu sehen) ist der Schaft 40 tassenförmig zur Aufnahme des elastischen Materials 26 sowie des Oberteils 25 ausgebildet.

In der Mitte weist der Schaft 40 einen Kanal 42 zur Aufnahme der Schraube 29 auf, welche zur Vorspannung und Einstellung der Stellvorrichtung 21 dient.

Der Schaft 40 ist in der Regel als Aluminium-Druckgußteil ausgebildet, wobei zwischen der Außenwand und dem Kanal 40 zusätzlich Versteifungsrippen 43 vorgesehen sein können.

Am Außenumfang des Schaftes 40 ist der Fußring 50 über die Manschette 52 aufgesteckt, wobei diese über die Stellschraube 53 am Schaft 40 arretiert werden kann. Der Fußring 50 ist über Streben 51 mit der Manschette 52 verbunden und weist in der Regel einen Durchmesser von ca. 500 mm auf.

Fig. 6 zeigt eine weitere Ausführungsvariante des Schaftes 40, wobei hier der Schaft als Aluminium-Drehteil aus Vollmaterial hergestellt ist. Der Schaft weist ebenso den Kanal 42 für die Schraube 29 sowie den Absatz 41 auf. Der Schaft kann in unterschiedlichen Längen ausgebildet sein. Dadurch, daß er ohne weiteres in das Unterteil 27 eingesteckt werden kann, ist über die Länge des Schaftes eine Anpassung der Barhockerhöhe an die Wünsche des Benutzers leicht möglich. Lediglich die Schraube 29 muß an die Länge des Schaftes angepaßt werden.

Die Erfindung ist nicht auf das dargestellte Ausführungsbeispiel beschränkt, sondern umfaßt sämtliche Barhocker, welche ein aktivdynamisches Sitzen im Sinne des Anspruchs 1 erlauben.

## Patentansprüche

1. Barhocker mit einem Sitzteil (1) einem Zwischenteil (3) und einem Fußteil (2), wobei das Zwischenteil (3) federnd ausgebildet und am Fußteil (2) kippbar und rückstellbar gehaltert ist, **dadurch gekennzeichnet, daß**
- das Fußteil (2) einen feststehenden Schaft (40)aufweist,
- an dem Schaft (40) ein Fußring (50) angeordnet ist, und
- daß der Fußring (50) in der Höhe verstellbar ist.

2. Barhocker nach Anspruch 1, **dadurch gekennzeichnet, daß** das Zwischenteil (3) aus einer zentralen Säule (4) und einer Federkonstruktion (5) besteht und im Kraftfluß des Sitzgewichts zwischen dem Sitzteil (1) und dem Fußteil (2) die zentrale Säule (4) und die Federkonstuktion (5) in Reihe geschaltet sind

3. Barhocker nach Anspruch 2, **dadurch gekennzeichnet, daß** die zentrale Säule (4) und die Federkonstruktion (5) konzentrisch angeordnet sind und zwischen der zentralen Säule (4) und der Federkonstruktion (5) eine Lagerführung (6) ausgebildet ist.

4. Barhocker nach Anspruch 2 oder 3, **dadurch gekennzeichnet, daß** die zentrale Säule (4) und die Federkonstruktion (5) konzentrisch angeordnet sind und die Federkonstruktion (5) eine dynamische (7) und eine statische (8) Federaufnahme aufweist, zwischen denen eine Feder (9) eingespannt ist.

5. Barhocker nach Anspruch 3 oder 4, **dadurch gekennzeichnet, daß** die Lagerführung (6) zwischen der zentralen Säule (4) und der statischen Federaufnahme (8) angeordnet ist.

6. Barhocker nach einem der Ansprüche 3 bis 5, **dadurch gekennzeichnet, daß** die zentrale Säule (4) eine Federsäule (10) ist, mit mindestens einer vertikalen Führungsbahn (11), die mit der Lagerführung (6) zusammenwirkt.

7. Barhocker nach Anspruch 6, **dadurch gekennzeichnet, daß** die Federsäule (10) in ihrer Länge verstellbar ist.

8. Barhocker nach mindestens einem der Ansprüche 3 bis 7, **dadurch gekennzeichnet, daß** die Lagerführung (6) eine im Höhenabstand angeordnete zweiteilige Lagerung (12) umfaßt.

9. Barhocker nach Anspruch 8, **dadurch gekennzeichnet, daß** die Lagerung (12) als Lagerelemente (13) Kugeln oder Rollen aufweist.

10. Barhocker nach Anspruch 9, **dadurch gekennzeichnet, daß** die Lagerelemente (13) federbelastet gegen die Führungsbahn (11) gedrückt sind.

11. Barhocker nach Anspruch 8 bis 10, **dadurch gekennzeichnet, daß** pro Lagerung (12) mindestens vier Lagereiemente (13) am Umfang der Führungsbahn (11) angeordnet sind.

12. Barhocker nach Anspruch 9 bis 11, **dadurch gekennzeichnet, daß** die Lagerelemente (13) in Lagerelementaufnahmen (18) gehaltert sind.

13. Barhocker nach Anspruch 9 bis 12, **dadurch gekennzeichnet, daß** die Lagerelementaufnahmen (18) über Druckfedern (19) die Lagerelemente (13) auf die Führungsbahn (11) drücken.

14. Barhocker nach Anspruch 9 bis 12, **dadurch gekennzeichnet, daß** die Lagerelementaufnahmen (18) einen elastisch verformbaren Bereich aufweisen und durch die elastische Verformung die Lagerelemente (13) auf die Führungsbahn (11) drücken.

15. Barhocker nach Anspruch 9 bis 12, **dadurch gekennzeichnet, daß** die Lagerelementaufnahmen (18) einen elastisch verformbaren Vorsprung (20) aufweisen der die Lagerelemente (13) auf die Führungsbahn (11) drückt.

16. Barhocker nach Anspruch 9 bis 15, **dadurch gekennzeichnet, daß** sich die Lagerelementaufnahmen (18) in einem vorbestimmten Maß zwischen dem Rohr der statischen Federaufnahme (8) und der Führungsbahn (11) bewegen können.

17. Barhocker nach mindestens einem der Ansprüche 6 bis 16, **dadurch gekennzeichnet, daß** die Führungsbahn (11) ein Rohr ist, dessen erstes Ende mit dem unteren Ende der Federsäule (10) und dessen zweites Ende mit der dynamischen Federaufnahme (7) verbunden ist.

18. Barhocker nach Anspruch 17, **dadurch gekennzeichnet, daß** zwischen dem Führungsbahnrohr (11) und der Federsäule (10) eine Gleitlagerbuchse (14) angeordnet ist.

19. Barhocker nach mindestens einem der Ansprüche 4 bis 18, **dadurch gekennzeichnet, daß** der Abstand zwischen der dynamischen (7) und der statischen (8) Federaufnahme einstellbar ist.

20. Barhocker nach mindestens einem der Ansprüche 3 bis 19, **dadurch gekennzeichnet, daß** die Lagerführung (6) an einem Standbein-Grundkörper (15) angeordnet ist.

21. Barhocker nach einem der Ansprüche 19 oder 20, **dadurch gekennzeichnet, daß** die Lageraufnahmen (18) im Standbein-Grundkörper (15) radial verschieblich gehaltert sind.

22. Barhocker nach einem der Ansprüche 20 bis 21, **dadurch gekennzeichnet, daß** der Standbein-Grundkörper (15) über eine Keilverbindung (16) in den Schaftarm (2) aufsteckbar ist.

23. Barhocker nach einem der Ansprüche 19 bis 22, **dadurch gekennzeichnet, daß** am Standbein-Grundkörper (15) eine verdrehbare Überwurf-Mutter (17) als Federauflage ausgebildet ist, über die die Feder (9) vorspannbar ist.

24. Barhocker nach einem der Ansprüche 1 bis 23, **dadurch gekennzeichnet, daß** zwischen Zwischenteil (3) und Fußteil (2) eine als Schwingmetall ausgebildete Rückstellvorrichtung (20) vorgesehen ist.

25. Barhocker nach Anspruch 24, **dadurch gekennzeichnet, daß** die Rückstellkraft der Rückstellvorrichtung (20) einstellbar ist.

## Claims

1. A bar stool having a seat portion (1), an intermediate portion (3) and a base portion (2), wherein the intermediate portion (3) is resilient and is mounted tiltably and returnably on the base portion, **characterized in that**
- the base portion (2) has a fixed shaft (40),
- a foot ring (50) is provided on the shaft (40), and
- the foot ring (50) is height-adjustable.

2. A bar stool as claimed in claim 1, **characterized in that** the intermediate portion (3) comprises a central pillar (4) and a spring structure (5), and the central pillar (4) and the spring structure (5) are connected in series in the flow of force of the seat weight between the seat portion (1) and the base portion (2).

3. A bar stool as claimed in claim 2, **characterized in that** the central pillar (4) and the spring structure (5) are arranged concentrically and a bearing guide (6) is provided between the central pillar (4) and the spring structure (5).

4. A bar stool as claimed in claim 2 or 3, **characterized in that** the central pillar (4) and the spring structure (5) are arranged concentrically and the spring structure (5) has a dynamic (7) and a static (8) spring mounting, between which a spring (9) is operatively disposed.

5. A bar stool as claimed in claim 3 or 4, **characterized in that** the bearing guide (6) is arranged between the central pillar (4) and the static spring mounting (8).

6. A bar stool as claimed in one of claims 3 to 5, **characterized in that** the central pillar (4) is a spring pillar (10) with at least one vertical guide track (11) co-operating with the bearing guide (6).

7. A bar stool as claimed in claim 6, **characterised in that** the spring pillar (10) is adjustable in respect of its length.

8. A bar stool as claimed in at least one of claims 3 to 7, **characterized in that** the bearing guide (6) includes a two-part bearing means (12) arranged at a spacing in respect of height.

9. A bar stool as claimed in claim 8, **characterised in that** the bearing means (12) has balls or rollers as bearing elements (13).

10. A bar stool as claimed in claim 9, **characterised in that** the bearing elements (13) are pressed under a spring loading against the guide track (11).

11. A bar stool as claimed in claims 8 to 10, **characterized in that** at least four bearing elements (13) are arranged at the circumference of the guide track (11) for each bearing means (12).

12. A bar stool as claimed in claims 9 to 11, **characterized in that** the bearing elements (13) are held in bearing element mountings (18).

13. A bar stool as claimed in claims 9 to 12, **characterized in that** the bearing element mountings (18) press the bearing elements (13) against the guide track (11) by way of compression springs (19).

14. A bar stool as claimed in claims 9 to 12, **characterized in that** the bearing element mountings (18) have an elastically deformable region and press the bearing elements (13) against the guide track by virtue of the elastic deformation.

15. A bar stool as claimed in claims 9 to 12, **characterized in that** the bearing element mountings (18) have an elastically deformable projection (20) which presses the bearing elements (13) against the guide track (11).

16. A bar stool as claimed in claims 9 to 15, **characterized in that** the bearing element mountings (18) are allowed to move in a predetermined amount between the tube of the static spring mounting (8) and the guide track (11).

17. A bar stool as claimed in at least one of claims 6 to 16, **characterized in that** the guide track (11) is a tube whose first end is connected to the lower end of the spring pillar (10) and whose second end is connected to the dynamic spring mounting (7).

18. A bar stool as claimed in claim 17, **characterized in that** a plain bearing bush (14) is arranged between the guide track tube (11) and the spring pillar (10).

19. A bar stool as claimed in at least one of claims 4 to 18, **characterized in that** the spacing between the dynamic (7) and the static (8) spring mounting is adjustable.

20. A bar stool as claimed in at least one of claims 3 to 19, **characterized in that** the bearing guide (6) is arranged on a support leg main body (15).

21. A bar stool as claimed in one of claims 19 or 20, **characterized in that** the bearing mountings (18) are radially displaceably held in the support leg main body (15).

22. A bar stool as claimed in one of claims 20 to 21, **characterized in that** the support leg main body (15) can be fitted onto the base portion (2) by way of a spline connection (16).

23. A bar stool as claimed in one of claims 19 to 22, **characterized in that** a rotatable union nut (17) is provided as a spring support means on the support leg main body (15), by way of which nut the spring (9) can be prestressed.

24. A bar stool as claimed in one of claims 1 to 23, **characterized in that** a return device (20) in the form of a rubber-metal swing connector is provided between the intermediate portion (3) and the base portion (2).

25. A bar stool as claimed in claim 24, **characterized in that** the return force of the return device (21) is adjustable.

## Revendications

1. Un tabouret de bar avec un élément siège (1), un élément intermédiaire (3) et un élément socle (2), l'élément intermédiaire (3) étant à effet élastique et solidarisé avec l'élément socle (2) par un dispositif de basculement à ressort de rappel ; **caracterisée en ce que**
- l'élément socle (2) intègre un montant fixe en aplomb (40)
- le montant fixe en aplomb (40) supporte un repose-pied en couronne (50), et
- le repose-pied en couronne (50) est réglable en hauteur.

2. Un tabouret de bar selon la revendication 1 **caractérisée en ce que** l'élément intermédiaire (3) se compose d'une tige centrale (4) et d'une structure à ressort (5), et se situe dans le flux de force du poids du siège entre l'élément siège (1) et l'élément socle (2), la tige centrale (4) et la structure à ressort (5) étant montés en alignement.

3. Un tabouret de bar selon la revendication 2 **caracterisée en ce que** la tige centrale (4) et la structure à ressort (5) sont agencés de manière concentrique et qu'un guide à palier (6) est prévu entre la tige centrale (4) et la structure à ressort (5).

4. Un tabouret de bar selon l'une des revendications 2 ou 3 **caracterisée en ce que** la tige centrale (4) et la structure à ressort (5) sont agencés de manière concentrique et que la structure à ressort (5) inclut une monture dynamique de ressort (7) et une monture statique de ressort (8) entre lesquelles se trouve un ressort (9).

5. Un tabouret de bar selon l'une des revendications 3 ou 4 **caractérisée en ce que** le guide à palier (6) est monté entre la tige centrale (4) et la monture statique de ressort (8).

6. Un tabouret de bar selon l'une des revendications 3 à 5 **caracterisée en ce que** la tige centrale (4) est une tige à ressort (10) équipée au moins d'un guide vertical (11) en interaction avec le guide à palier (6).

7. Un tabouret de bar selon la revendication 6 **caracterisée en ce que** la tige à ressort (10) est réglable dans le sens de sa longueur.

8. Un tabouret de bar selon l'une des revendications 3 à 7 **caracterisée en ce que** le guide à palier (6) inclut un palier à deux composants (12) disposés dans le sens de la hauteur.

9. Un tabouret de bar selon la revendication 8 **caracterisée en ce que** le palier (12) utilise des billes ou rouleaux comme éléments de palier (13).

10. Un tabouret de bar selon la revendication 9 **caractérisée en ce que** les éléments de palier (13) restent en contact avec le guide vertical (11) sous la poussée d'un ressort.

11. Un tabouret de bar selon les revendications 8 à 10 **caracterisée en ce que** pour chaque palier (12) au moins quatre éléments de palier (13) sont agencés à la périphérie du guide vertical (11).

12. Un tabouret de bar selon les revendications 9 à 11 **caractérisée en ce que** les éléments de palier (13) sont maintenus dans des montures d'éléments de palier (18).

13. Un tabouret de bar selon les revendications 9 à 12 **caracterisée en ce que** les montures d'éléments de palier (18) utilisent des ressorts de compression (19) pour maintenir les éléments de palier (13) contre le guide vertical (11).

14. Un tabouret de bar selon les revendications 9 à 12 **caractérisée en ce que** les montures d'éléments de palier (18) intègrent une zone à déformation élastique qui maintient par poussée les éléments de palier (13) contre le guide vertical (11).

15. Un tabouret de bar selon les revendications 9 à 12 **caracterisée en ce que** les montures d'éléments de palier (18) intègrent une projection à déformation élastique (20) qui maintient par poussée les éléments de palier (13) contre le guide vertical (11).

16. Un tabouret de bar selon l'une des revendications 9 à 15 **caracterisée en ce que** les montures d'éléments de palier (18) peuvent se déplacer dans une mesure prédéterminée entre le tube de la monture statique de ressort (8) et le guide vertical (11).

17. Un tabouret de bar selon l'une des revendications 6 à 16 **caracterisée en ce que** le guide vertical (11) est un tube dont la première extrémité est reliée avec l'extrémité inférieure de la tige à ressort (10) et la seconde extrémité avec la monture dynamique de ressort (7).

18. Un tabouret de bar selon la revendication 17 **caractérisée en ce qu'**un coussinet lisse (14) est monté entre le tube du guide vertical (11) et la tige à ressort (10).

19. Un tabouret de bar selon l'une des revendications 4 à 18 **caracterisée en ce que** la distance est réglable entre la monture dynamique de ressort (7) et la monture statique de ressort (8).

20. Un tabouret de bar selon au moins l'une des revendications 3 à 19 **caracterisée en ce que** le guide à palier (6) est fixé à un pied de support du bâti principal (15).

21. Un tabouret de bar selon une des revendications 19 à 20 **caracterisée en ce que** les montures d'éléments de palier (18) sont fixées au pied de support du bâti principal (15) et déplaçables dans le sens radial.

22. Un tabouret de bar selon l'une des revendications 20 à 21 **caracterisée en ce que** le pied de support du bâti principal (15) peut s'emboîter dans le bras de la tige (2) par un raccord à clavette (16).

23. Un tabouret de bar selon l'une des revendications 19 à 22 **caracterisée en ce que** le pied de support du bâti principal (15) présente comme butée de ressort un écrou-raccord à torsion (17) qui permet la mise en précontrainte du ressort (9).

24. Un tabouret de bar selon l'une des revendications 1 à 23 **caracterisée en ce qu'**un dispositif de rappel sous la forme d'une jointure caoutchouc-métal est prévue entre l'élément intermédiaire (3) et l'élément socle (2).

25. Un tabouret de bar selon la revendication 24 **caractérisée en ce que** la force du dispositif de rappel (21) est réglable.
